# EUROPÄISCHE PATENTSCHRIFT

(11) **EP 0 158 585 B1**
(45) Veröffentlichungstag und Bekanntmachung des Hinweises auf die Patenterteilung: **12.08.1987**
(21) Anmeldenummer: 85730030.5
(22) Anmeldetag: 01.03.1985
(51) Int. Cl.: H01R 15/00

(54) **Am Ende eines einadrigen, geschirmten elektrischen Kabels angeordneter einpoliger Steckverbinder**
Unipolar pluggable connector mounted at the end of a single-strand shielded electrical cable
Connecteur enfichable unipolaire monté à l'extrémité d'un câble électrique unifilaire blindé

(30) Priorität: 06.03.1984 DE 3408525
(43) Veröffentlichungstag der Anmeldung: 16.10.1985
(73) Patentinhaber: SIEMENS AKTIENGESELLSCHAFT, 80333 München (DE)
(72) Erfinder: Düssel, Klaus, Dipl.-Ing., D-8621 Mitwitz (DE); Ott, Gerhard, Dipl.-Ing., D-8632 Neustadt (DE); Toczelowski, Hans, D-8632 Neustadt (DE); Orlowski, Werner, D-8520 Erlangen (DE)

## Beschreibung

Die Erfindung liegt auf dem Gebiet der Garnituren für elektrische Kabel und ist bei der konstruktiven Ausgestaltung eines einpoligen Steckverbinders anzuwenden, der am Ende eines einadrigen, geschirmten Kabels angeordnet ist und einen gegenüber dem Kabelende abgedichteten Isolierkörper aus einem elastomeren Material aufweist.

Für die Stromversorgung von Befeuerungsgeräten auf Flugplätzen werden u. a. geschirmte einadrige elektrische Kabel mit einem Kunststoffmantel eingesetzt. Diese Kabel bilden einen oder mehrere Serienstromkreise, in die die Anschlußleitungen der Befeuerungsgeräte eingeschleift werden. Die Verbindung der Anschlußleitungen mit den Kabeln kann dabei über eine einpolige Steckverbindung erfolgen. Hierzu werden sowohl die Enden der Anschlußleitungen als auch die Enden der Kabel mit entsprechenden Steckverbindern versehen, bei denen das mit dem jeweiligen Kabelende zu verbindende Steckverbinderteil (Stecker bzw. Steckbuchse) von einem Isolierkörper aus einem natürlichen oder synthetischen Kautschuk umgeben ist.

Bei einem für diese Zwecke bekannten Steckverbinder umgibt der Isolierkörper das abgesetzte Kabelende in Form eines zum Kabel hin offenen, auf seiner Innenseite mit Nasen versehenen hohlzylindrischen Körpers mit Abstand, und der Raum zwischen dem eine Gießform bildenden Isolierkörper und dem Ende des Körpers ist mit einem Gießharz gefüllt, wobei der Kabelschirm rückwärts aus der Öffnung des Isolierkörpers herausgeführt ist. Ein derartiger Steckverbinder läßt sich einfach und rationell herstellen und zeichnet sich durch eine feuchtigkeitsdichte und mechanisch hochbelastbare Verbindung des Isolierkörpers mit dem Kabelende aus. Dabei stellt der Gießharzkörper das feuchtigkeitsschützende Bindeglied zwischen dem Isolierkörper und dem Kabelmantel sowie der Kabelisolierung dar (DE-A- 26 25 893).

Zur Herstellung von Steckverbindern an ungeschirmten Starkstromkabeln sind an sich vorgefertigte Isolierkörper bekannt, die aus einem elastomeren Material bestehen und unter elastischer Aufweitung auf das entsprechend zubereitete Kabelende aufschiebbar sind (DE-A-1148613).

Für die Montage elektrischer Kabel sind im übrigen Garnituren bekannt, die aus wärmeschrumpfbaren Kunststoffkörpern bestehen. Hierzu gehören beispielsweise euterförmige Teile für Aufteilungsendverschlüsse (EP-A- 0 039 601) oder auch zweischichtige zylindrische Teile, von denen die eine Schicht nur elastisch beansprucht wird (DE-A-30 12 971, Figur 7 A).

Ausgehend von einem an einem Kabelende montierten einpoligen Steckverbinder mit den Merkmalen des Oberbegriffes des Anspruchs 1 (DE-A- 26 25 893) liegt der Erfindung die Aufgabe zugrunde, unter Fortlassung des Gießharzkörpers und durch ausschließliche Verwendung vorgefertigter Teile und Elemente die Montage des Steckverbinders am Kabelende weiter zu vereinfachen und die Anwendbarkeit des Steckverbinders für Kabel mit unterschiedlichen Kunststoffmänteln (Polyvinylchlorid, Polyäthylen, natürlicher oder synthetischer Kautschuk) zu gewährleisten.

Zur Lösung dieser Aufgabe ist gemäß der Erfindung vorgesehen, daß die Schirmdrähte des Kabels innerhalb des Isolierkörpers rückwärts auf den abgesetzten Kabelmantel umgelegt und mit einer Dichtmanschette umgeben sind, daß der Isolierkörper mit seiner gesamten Innenoberfläche unter zwischenschaltung einer dünnen Gleit- und Dichtungsschicht auf dem abgesetzten kabelende elastisch aufsitzt, daß am Übergang vom Isolierkorper zum Kabel eine elastische Kappe vorgesehen ist, die einerseits elastisch dichtend am Isolierkörper anliegt und andererseits mit zwei fingerartigen Ansätzen elastisch dichtend auf dem Kabelmantel und der Anschlußleitung aufsitzt, und daß das Kabel und die Anschlußleitung im Bereich der fingerartigen Ansätze gemeinsam von einer Schlauchschelle umgeben sind.

Bei einem derart ausgebildeten Steckverbinder ist durch die ausschließliche Verwendung elastischer Teile, die unter elastischer Aufweitung auf dem Kabelende und der Anschlußleitung aufsitzen, die erforderliche Dichtigkeit des Steckverbinders gegen Feuchtigkeit gewährleistet. Gegebenenfalls können die entsprechenden Dichtflächen des Isolierkörpers und der Kappe mit einem Kleber oder einer gelartigen Dichtmasse beschichtet sein. Dies ist insbesondere dann angemessen, wenn als elastische Teile ganz oder teilweise wärmeschrumpfbare Körper eingesetzt werden. - Die gemäß der Erfindung vorgesehene Schlauchschelle, die die Anschlußleitung und das Kabel unmittelbar oder mittelbar unter Zwischenlage der fingerartigen Ansätze der elastischen Kappe umgibt, gewährleistet einen mechanischen Schutz der Kappe gegen Beanspruchungen, die von der weiteren Handhabung und Montage der Anschlußleitung herrühren können.

Ein Ausführungsbeispiel des neuen Steckverbinders ist in Fig. 1 dargestellt. Fig. 2 zeigt eine alternative Ausgestaltung für den Isolierkörper.

Fig. 1 zeigt ein als Stecker ausgebildetes Ende eines einadrigen, geschirmten Starkstromkabels 1, dessen nicht näher dargestellter Leiter mit der Isolierung 11 umgeben ist, auf die der aus Drähten aufgebaute, koaxiale Schirm 12 und der Kunststoffmantel 13 aufgebracht sind.

Das als Stecker ausgebildete kabelende enthalt zunächst das Steckerteil 2, das auf den leiter des Kabels aufgepreßt oder mit diesem verlötet ist. Das Steckerteil 2 ist von einem unter geringer elastischer Aufweitung aufgeschobenen Isolierkörper 3 umgeben, der auch auf der Isolierung 11 und dem Mantel 12 des entsprechend zubereiteten Kabelendes elastisch aufsitzt. Hierzu sind die Schirmdrähte 12 des Kabels 1 zunächst rückwärts auf den Kabelmantel 13 umgelegt, um einp gleichmäßige Verteilung der Schirmdrähte auf dem Kabelmantel im Bereich des Isolierkörpers 3 zu gewährleisten. Der umgelegte Bereich der Schirmdrähte 12 ist mit einer Dichtmanschette 14 versehen, die eine Abdichtung zwischen dem hinteren Ende des Isolierkörpers und dem Kabelmantel gewährleistet. Bei dieser Dichtmanschette kann es sich im einfachsten Fall um eine pastöse Dichtungsmasse, beispielsweise Silikonfett, handeln. Es kann aber auch eine elastische Bandage sein, die gegebenenfalls unter zusätzlicher Verwendung eines Klebers oder eines Dichtmittels unter elastischer Aufweitung auf die Schirmdrähte aufgeschoben ist, beispielsweise eine Manschette aus einem Polyolefinkörper, einem Silikonkautschukkörper oder einem Elastomerteil. Es kommt aber auch ein wärmeschrumpfbares Teil in Betracht. - Beim Aufschieben des Isolierkörpers 3, der auf seiner inneren Oberfläche gegebenenfalls mit einem Gleit- und Dichtungsmittel beschichtet ist, wird dieser auch beim Aufschieben auf den von den Schirmdrähten bedeckten Teil des Kabelmantels elastisch aufgeweitet und sitzt anschließend dicht auf diesem Bereich auf.

Auf das kabelseitige Ende des Isolierkörpers 3 ist weiterhin die elastische Kappe 4 aufgebracht, die zwei fingerartige Ansätze 5 und 6 zur Hindurchführung des Kabels 1 und der Anschlußleitung 9 aufweist, deren Leiter über einen Preßverbinder 8 mit den zu einem Zopf zusammengefaßten Schirmdrähten 12 verbunden ist. Die elastische Kappe, die ebenfalls aus einem elastischen Polyolefinmaterial, Silikonkautschuk oder einem Elastomer bestehen kann, ist mittels einer Schlauchschelle 10, die an der Schulter 17 des Isolierkörpers anliegt, auf dem Isolierkörper fixiert. Weiterhin ist das schirmseitige Ende der Anschlußleitung 9 gegenüber dem Kabel 1 mit Hilfe der Schlauchschelle 7 fixiert, um eine mechanische Beanspruchung des fingerartigen Ansatzes 5 am Ubergang zur Kappe 4 bzw. zum fingerartigen Ansatz 6 auszuschließen.

Für die elastische Kappe 4 kann auch ein wärmeschrumpfbares Teil zur Anwendung gelangen. Bei Beschichtung der Kappe auf ihrer Innenseite mit einem Heißschmelzkleber kann in diesem Fall gegebenenfalls auf die Verwendung der Schlauchschelle 10 verzichtet werden.

Fig. 2 zeigt ein Ausführungsbeispiel für den Isolierkörper, bei dem die Kappe als wärmeschrumpfbares Teil ausgebildet und in den Isolierkörper integriert ist. Der Isolierkörper ist dabei in den elastischen Bereich 3', der im wesentlichen auf dem Steckverbinder 2 und der Kabelisolierung 11 aufliegt, und den wärmeschrumpfbaren Bereich 4' mit den fingerartigen Ansätzen 5' und 6' aufgeteilt, die dem Kabelmantel 13 und der Anschlußleitung 9 zugeordnet sind. Hierbei handelt es sich also um ein gemischt elastisches/wärmeschrumpfbares Teil. In diesem Falle empfiehlt es sich, die inneren Oberflächen des schrumpfbaren Bereiches mit einem Heißschmelzkleber 15 zu versehen.

## Patentansprüche

1. Einpoliger Steckverbinder, der am Ende eines einadrigen, an dem betreffenden Ende konfektionierten, geschirmten, kunststoffummantelten elektrischen Kabels angeordnet ist und bei dem das mit dem abgesetzten Kabelende verbundene Steckverbinderteil von einem auf das Kabelende aufschiebbaren und gegenüber dem Kabelende abgedichteten Isolierkörper (3) aus einem elastomeren Material umgeben ist, aus dessen rückwärtiger Öffnung der aus Einzeldrähten aufgebaute, über einen Preßverbinder (8) mit einer Anschlußleitung verbundene Kabelschirm (12) rückwärts herausgeführt ist,
dadurch gekennzeichnet,
daß die Schirmdrähte (12) innerhalb des Isolierkörpers (3) rückwärts auf den abgesetzten Kabelmantel (13) umgelegt und mit einer Dichtmanschette (14) umgeben sind, daß der Isolierkörper (3) mit seiner gesamten Innenoberfläche unter Zwischenschaltung einer dünnen Gleitund Dichtungsschicht auf dem abgesetzten Kabelende (1, 11, 12, 13) elastisch aufsitzt,
daß am Übergang vom Isolierkörper zum Kabel eine elastische Kappe (4) vorgesehen ist, die einerseits elastisch dichtend am Isolierkörper anliegt und andererseits mit zwei fingerartigen Ansätzen (5, 6) elastisch dichtend auf dem Kabelmantel und der Anschlußleitung aufsitzt, und daß das Kebel und die Anschlußleitung im Bereich der fingerartigen Ansätze gemeinsam von einer Schlauchschelle (7) umgeben sind.

2. Steckverbinder-nach Anspruch 1, dadurch gekennzeichnet, daß der Isolierkörper in dem auf der Kabelisolierung und dem Kabelmantel aufliegenden Bereich als wärmeschrumpfbares Teil (4') ausgebildet ist.

3. Steckverbinder nach Anspruch 2, dadurch gekennzeichnet, daß die elastische Kappe (4', 5', 6') aus einem härmeschrumpfbaren Material besteht und einstückig mit dem Isolierkörper ausgebildet ist.

4. Steckverbinder nach Anspruch 1 oder 2, dadurch gekennzeichnet, daß die elastische Kappe (4) auf dem Isolierkörper mit einer Schlauchschelle (10) fixiert ist, die seitlich an einer von dem Isolierkörper an dessen kabelseitigem Ende gebildeten Ringwulst (17) anliegt.

5. Steckverbinder nach einem der Ansprüche 1 bis 4, dadurch gekennzeichnet, daß die elastische Kappe auf ihrer Innenfläche mit einem Kleber (15) beschichtet ist.

6. Steckverbinder nach Anspruch 1, dadurch gekennzeichnet, daß die Dichtmanschette (14) aus einer Silikonfettschicht, einer elastischen oder einer wärmeschrumpfbaren Bandage besteht.

7. Steckverbinder nach Anspruch 6, dadurch gekennzeichnet, daß die Bandage auf ihrer Innenfläche mit einem Kleber beschichtet ist.

## Claims

1. Single-pole, plug-type connector which is arranged at the end of a single-core, screened electrical cable with a sheath of plastics material and with its relevant end prepared, and in which the plug-type connector part, connected to the pared cable end, is enclosed by an elastomeric material insulating body (3) which can be pushed onto the cable end and which is sealed with respect to the cable end, from the rear opening of which insulating body the cable screen (12), made up of individual wires and connected to a connecting line by means of a press-connector (8), passes out in reverse direction, characterised in that the screen wires (12) inside the insulating body (3) are reversed onto the pared cable sheathing (13) and are enclosed by a sealing collar (14), in that the insulating body (3) sits resiliently with its entire inner surface on the pared cable end (1, 11, 12, 13) with interpositioning of a thin sliding and sealing layer, in that at the entry point of the insulating body to the cable there is provided a resilient cap (4) which, on the one side, is adjacent the insulating body, forming a resilient seal, and, on the other side, is seated with two finger-like projections on the cable sheathing and on the connecting line, forming a resilient seal, and in that the cable and the connecting line are together surrounded, in the region of the finger-like projections, by a hose clip (7).

2. Plug-type connector according to claim 1, characterised in that the insulating body in the area lying on the cable insulation and on the cable sheathing is constructed as a heat-shrinking part (4').

3. Plug-type connector according to claim 2, characterised in that the resilient cap (4', 5', 6') is made of a heat-shrinking material and is constructed in one piece with the insulating body.

4. Plug-type connector according to claim 1 or 2, characterised in that the resilient cap (4) is fixed on the insulating body with a hose clip (10) which is adjacent and to one side of an annular ring (17) formed by the insulating body at its cable end.

5. Plug-type connector according to one of claims 1 to 4, characterised in that the resilient cap is coated on its inner face with a bonding agent (15).

6. Plug-type connector according to claim 1, characterised in that the sealing collar (14) consists of a layer of silicone grease, a resilient band or a heat-shrinking band.

7. Plug-type connector according to claim 6, characterised in that the band is coated on its inner face with a bonding agent.

## Revendications

1. Connecteur à fiche unipolaire qui est disposé à l'extrémité d'un câble élastique unifilaire, qui est surmoulé, blindé et pourvu d'un revêtement en matière plastique à ladite extrémité, et dans lequel l'élément de liaison par enfichage qui est relié à l'extrémité dénudée du câble, est entouré d'un corps isolant (3) en un matériau élastomère, susceptible d'être glissé sur l'extrémité du câble et rendu étanche par rapport à l'extrémité du câble, corps isolant à travers l'ouverture postérieure duquel sort le blindage de câble (12) réalisé à l'aide de fils individuels et relié à un conducteur de raccordement à l'aide d'un raccord poinçonné (18), caractérisé par le fait
. que les fils de blindage (12) sont, à la partie postérieure, placés autour de la partie dénudée de l'enveloppe de câble (13) et sont entourés d'une bague d'étanchéité (14);
. que le corps isolant (3) porte, par la totalité de sa surface intérieure, élastiquement sur l'extrémité dénudée du câble (1, 11, 12, 13), avec interposition d'une mince couche de glissement et d'étanchéité;
. qu'au niveau de la transition entre le corps isolant et le câble, il est prévu un capot (4) qui, d'une part, porte avec étanchéité élastique contre le corps isolant et, d'autre part, à l'aide de deux appendices (5, 6) en forme de doigts, et avec étanchéité élastique, contre la gaine du câble et le conducteur de raccordement; et
. que le câble et le conducteur de raccordement sont, en commun, entourés au niveau des appendices en forme de doigts, par une bride tubulaire (7).

2. Connecteur à fiche selon la revendication 1, caractérisé par le fait que le corps isolant est réalisé, dans la zone qui porte sur l'isolant du câble et l'enveloppe du câble, sous la forme d'un élément à retrait au chauffage (4').

3. Connecteur à fiche selon la revendication 2, caractérisé par le fait que le capot élastique (4', 5', 6') est constitué avec un matériau à retrait au chauffage et est réalisé d'une seule pièce avec le corps isolant.

4. Connecteur à fiche selon la revendication 1 ou 2, caractérisé par le fait que le capot élastique (4) est fixé sur le corps isolant à l'aide d'une bride tubulaire (10) qui porte latéralement contre un bourrelet annulaire (17) qui est formé par le corps isolant à son extrémité située du côté du câble.

5. Connecteur à fiche selon l'une des revendications 1 à 4, caractérisé par le fait que le capot élastique est revêtu sur sa face intérieure d'un adhésif (15).

6. Connecteur à fiche selon la revendication 1, caractérisé par le fait que la bague d'étanchéité (14) est constituée par une couche de silicone gras, par un enrubannage élastique ou par un enrubannage à retrait par la chaleur.

7. Connecteur à fiche selon la revendication 6, caractérisé par le fait que l'enrubannage est revêtu, sur sa face intérieure, d'un adhésif.
